# EUROPÄISCHE PATENTSCHRIFT

(11) **EP 0 803 680 B1**
(45) Veröffentlichungstag und Bekanntmachung des Hinweises auf die Patenterteilung: **09.07.2003**
(21) Anmeldenummer: 97105891.2
(22) Anmeldetag: 10.04.1997
(51) Int. Cl.: F23N 5/24

(54) **Schaltungsanordnung zum Überwachen eines brennstoffbeheizten Gerätes**
Circuit and method for monitoring a fuel-heated apparatus
Circuit et procédé pour surveiller un appareil chauffé au fuel

(30) Priorität: 23.04.1996 DE 19616065
(43) Veröffentlichungstag der Anmeldung: 29.10.1997
(73) Patentinhaber: ROBERT BOSCH GMBH, 70442 Stuttgart (DE)
(72) Erfinder: Krieger, Klaus, 73249 Wernau (DE)

(56) Entgegenhaltungen:
- EP-A- 0 315 053
- AT-B- 329 733
- DE-A- 4 038 925
- DE-A- 4 111 947
- US-A- 4 695 246

## Beschreibung

### Stand der Technik

Die Erfindung betrifft ein Verfahren zum Überwachen eines brennstoffbeheizten Gerätes mit einer Steuereinrichtung, der zumindest ein sicherheitsrelevantes Eingangssignal zugeführt ist, und mit einer Sicherheitseinrichtung, die eine Schaltvorrichtung zum Abschalten mindestens eines Ventils in einer Brennstoffzuführ aufweist, wobei die Abschaltung abhängig von dem sicherheitsrelevanten Eingangssignal und/oder einem Prüfsignal der Steuereinrichtung erfolgt.

Die Erfindung betrifft ferner eine Schaltungsanordnung zum Überwachen eines brennstoffbeheizten Gerätes mit einer Steuereinrichtung, der zumindest ein sicherheitsrelevantes Eingangssignal zugeführt ist, und einer Sicherheitsanordnung, die eine mit einem Takt versorgte Zählvorrichtung und eine Schaltvorrichtung zum Abschalten mindestens eines Ventils in einer Brennstoffzufuhr aufweist, wobei die Abschaltung abhängig ist von dem sicherheitsrelevanten Eingangssignal der Steuereinrichtung und einen Zählerstand der Zählvorrichtung.

Eine solche Schaltungsanordnung zum Überwachen eines brennstoffbeheizten Gerätes mit einer Steuereinrichtung und einer Sicherheitseinrichtung ist aus EP 315 053 A1 bekannt. Der Steuereinrichtung werden dabei sicherheitsrelevante Eingangssignale zugeführt. Die Sicherheitseinrichtung weist eine mit einem Takt versorgte Zählvorrichtung und eine Schaltvorrichtung zum Abschalten eines Ventils in einer Brennstoffzufuhr auf. Dabei erfolgt die Abschaltung des Ventils in Abhängigkeit von den sicherheitsrelevanten Eingangssignalen der Steuereinrichtung und von einem Zählerstand der Zählvorrichtung.

Eine weitere Schaltungsanordnung zum Überwachen eines brennstoffbeheizten Gerätes ist aus der DE 41 11 947 A1 bekannt. Das Abschalten des Gerätes bei einem festgestellten Fehler wird bei diesem Gerät mittels einer Sicherheitsschaltung durchgeführt,
die einen Thermo-Bimetallschalter aufweist. Dieser ermöglicht ein verzögertes Schalten des Ventils, wobei das verzögerte Schalten insbesondere in der Zündphase notwendig ist.

Der Nachteil eines solchen Thermo-Bimetallschalters ist insbesondere sein hoher Preis und sein träges Ansprechverhalten. Darüber hinaus ist ein Rücksetzen des Schalters nach mehrmaligem Schalten aufgrund der hohen Erwärmung erst nach einer längeren Zeitdauer möglich.

Eine weitere Vorrichtung zum Überwachen wenigstens einer sicherheitsrelevanten Funktion eines brennstoffbeheizten Gerätes ist aus der DE 43 42 903 A1 bekannt. Bei der darin gezeigten Vorrichtung sind zwei Mikroprozessoren vorgesehen, die Zustände des Gerätes und/oder Fehler ermitteln und jeweils in einem Speicher ablegen. Das Gerät wird jedoch erst dann abgeschaltet, wenn ein Vergleich die Übereinstimmung der in beiden Speichern abgelegten Zustände oder Fehler zeigt.

Diese Schaltungsanordnung erfordert jedoch einen hohen Hardware- und Software-Aufwand, der mit entsprechend hohen Kosten verbunden ist. Darüber hinaus läßt sich das Gerät bei aufgetretenen Fehlern nicht unabhängig abschalten, ohne daß dies ein Mikrocomputer veranlaßt.

Der vorliegenden Erfindung liegt die Aufgabe zugrunde, die Funktionsfähigkeit einer Sicherheitseinrichtung von brennstoffbeheizten Geräten zu verbessern.

### Vorteile der Erfindung

Durch das erfindungsgemäße Verfahren mit den kennzeichnenden Merkmalen des Anspruchs 1 ist eine Überprüfung der Funktionsfähigkeit der Sicherheitseinrichtung selbst durch die Steuereinrichtung möglich.

Die erfindungsgemäße Schaltungsanordnung mit den kennzeichnenden Merkmalen des Anspruchs 2 weist den Vorteil auf, dass neben der Überwachung sicherheitsrelevanter Einganssignale eine Überprüfung der Steuereinrichtung gegeben ist.

Besonders vorteilhaft ist die Verwendung einer Verknüpfungsvorrichtung, der das sicherheitsrelevante Eingangssignal, das von der Steuereinrichtung stammende Prüfsignal und ein von einem Taktgenerator generierte Taktsignal zugeführt werden. Damit ist es auf schaltungstechnisch einfache Weise möglich, das Taktsignal abhängig von den beiden anderen Signalen an die nachgeordnete Zählvorrichtung zu leiten. Ganz besonders vorteilhaft ist es, je nach Konstellation des Eingangssignals und des Prüfsignals der Zählvorrichtung ein Taktsignal zum Inkrementieren oder ein Taktsignal zum Dekrementieren zuzuführen. Dabei differieren vorzugsweise die beiden Taktsignale bezüglich ihrer Taktfrequenz.

In einer weiteren vorteilhaften Ausgestaltung der Erfindung ist zwischen Verknüpfungsvorrichtung und Taktgenerator eine Teilervorrichtung vorgesehen, die die Taktfrequenz um einen vorzugsweise frei wählbaren Teiler herunterteilt. Durch Verwendung von zwei solcher Teilervorrichtungen lassen sich die Taktfrequenzen beider Taktsignale zum Inkrementieren und Dekrementieren im wesentlichen frei einstellen. Auf diese Weise sind zwei unterschiedliche Verzögerungszeiten realisierbar.

Weitere vorteilhafte Ausgestaltungen der Erfindung ergeben sich aus den übrigen abhängigen Ansprüchen.

### Zeichnung

Die Erfindung wird nun anhand von Ausführungsbeispielen mit Bezug auf die Zeichnungen näher erläutert. Dabei zeigen:
- Figur 1: ein Blockdiagramm eines ersten Ausführungsbeispiels mit einem bistabilen Relais;
- Figur 2: ein Blockdiagramm eines zweiten Ausführungsbeispiels mit einem monostabilen Relais, und
- Figur 3: ein Blockdiagramm eines dritten Ausführungsbeispiels mit einem Highside-Halbleiterschalter.

### Beschreibung der Ausführungsbeispiele

Figur 1 zeigt eine Schaltungsanordnung 1, die beispielsweise Bestandteil eines Gasfeuerungsautomaten ist. Sie umfaßt eine Steuereinrichtung 3, eine gestrichelt umrandete Sicherheitseinrichtung 5 sowie zwei Magnetventile 7.1 und 7.2, die auf eine nicht gezeigte zu einem Brenner führende Gasversorgungsleitung wirken.

Die beiden Magnetventile 7 sind über eine gemeinsame Versorgungsleitung 9 mit dem positiven Pol einer Spannungsversorgung und mit getrennten Leitungen 11.1 beziehungsweise 11.2 mit Masse verbunden.

Die Versorgungsleitung 9 ist über einen Schalter 13 und einem in Reihe dazu angeordneten Schalter 15 unterbrechbar. Auch in den beiden Versorgungsleitungen 11.1,11.2 ist jeweils ein Schalter 17.1 beziehungsweise 17.2 angeordnet.

Diese beiden Schalter 17 sind über die Steuereinrichtung 3 ansteuerbar, was durch die beiden gestrichelten Linien angedeutet ist.

Die an den beiden Magnetventilen 7 abfallende Spannung wird über einen Verstärker 19 als Magnetventilspannungssignal über eine Leitung 21 an die Steuereinrichtung 3 geleitet. Zusätzlich führt eine Leitung 23 dieses Signal als eines mehrerer sicherheitsrelevanter Eingangssignale der Sicherheitseinrichtung 5 zu.

Als weiteres sicherheitsrelevantes Eingangssignal liefern eine nicht dargestellte Flammüberwachungseinrichtung ein Ionisationssignal, das über eine Leitung 25 der Steuereinrichtung 3 und eine Leitung 27 der Sicherheitseinrichtung 5 zugeführt wird. Über eine Leitung 29 kann die Steuereinrichtung 3 das von der Flammüberwachungseinrichtung gelieferte Signal in einem Verstärker 31 zu Prüfzwecken blockieren.

Als weiteres Eingangssignal erhält die Steuereinrichtung 3 über eine Leitung 33 eine Wärmeanforderung, die zu einer Zündung des Brenners führt.

Der Figur 1 ist darüber hinaus zu entnehmen, daß die Sicherheitseinrichtung 5 aus mehreren Funktionseinheiten zusammengesetzt ist.

Die beiden über die Leitungen 23 und 27 zugeführten sicherheitsrelevanten Eingangssignale werden zusammen mit einem über eine Leitung 35 übermitteltes Prüfsignal in einer Verknüpfungsvorrichtung 37 verarbeitet. Abhängig von dieser Verarbeitung wird entweder ein erstes Taktsignal einem Dekrementierungseingang 39 oder ein zweites Taktsignal einem Inkrementierungseingang 41 eines Auf/Ab-Zählers 43 zugeführt.

Das erste Taktsignal wird dabei über eine Leitung 45 und das zweite Taktsignal über eine Leitung 47 der Verknüpfungsvorrichtung 37 zugeführt.

Die Taktsignale selbst werden von einem Taktgenerator 49 generiert, wobei die Taktfrequenz für beide Taktsignale durch einen Vor-Teiler 51 verringert wird. Zusätzlich läßt sich die Taktfrequenz des zweiten Taktsignals mittels einer Umschaltvorrichtung 53 variieren. Die Umschaltung zwischen im vorliegenden Fall vier unterschiedlichen Frequenzen wird von zwei Steuerleitungen 55.1 und 55.2 durch die Steuereinrichtung 3 bewerkstelligt.

Die im Ausführungsbeispiel ersten drei von insgesamt vier Ausgängen Q0, Q1 und Q2 des Zählers 43 werden einem UND-Gatter 57 zugeführt, während das vierte Ausgangssignal Q3 einem UND-Gatter 59 zugeführt ist. Dieses UND-Gatter 59 erhält als zweites Eingangssignal das Ausgangssignal des UND-Gatters 57. Das Ausgangssignal des zweiten UND-Gatters 59 dient dann zur Ansteuerung eines bistabilen Relais 61, das den vorgenannten Schalter 13 betätigt. Da es sich um ein bistabiles Relais handelt, ist zur Zurückschaltung eine Entriegelungseinrichtung 63 vorgesehen, die durch Betätigen eines Tasters 65 das Relais zurückschaltet in einen Zustand, bei dem der Schalter 13 geschlossen ist.

Das Ausgangssignal des ersten UND-Gatters 57 wird über eine Leitung 67.1 und das vierte Ausgangssignal Q3 des Zählers 43 über eine Leitung 67.2 der Steuereinrichtung 3 zugeführt. Die beiden Doppelpfeile an den Enden dieser beiden Leitungen sollen andeuten, daß die Steuereinrichtung 3 auch aktiv das UND-Gatter 59 zu Prüfzwecken ansteuern kann.

Es ist desweiteren aus der Figur 1 erkennbar, daß das Ausgangssignal des UND-Gatters 59 einer Überwachungsvorrichtung 69, im folgenden auch als Watchdog bezeichnet, zugeführt wird. Derartige Watchdogs sind allgemein bekannt und überprüfen periodische Ereignisse innerhalb eines vorgegebenen Zeitfensters, zum Beispiel die Periodizität von Triggerimpulsen. Das angesprochene Zeitfenster wird dabei durch den Taktgenerator 49 und den Vor-Teiler 51 vorgegeben. Abhangig von der Prüfung, ob das Eingangssignal in das vorgegebene Zeitfenster paßt, wird das Prüfsignal generiert und über die Leitung 35 an die Verknüpfungsvorrichtung 37 geleitet.

Die in Figur 2 gezeigte Schaltungsanordnung entspricht im wesentlichen dem ersten Ausführungsbeispiel, weshalb auf eine nochmalige detaillierte Beschreibung verzichtet wird.

Der wesentliche Unterschied ist im Relais 81 zu sehen, das nicht als bistabiles, sondern als monostabiles Relais ausgelegt ist. Dadurch wird es erforderlich, den Schalter 13 als Umschalter auszubilden, der entweder die Versorgungsleitung 9 oder eine zum Relais 81 führende Leitung 83 mit dem Pluspol der Versorgungsspannung verbindet.

Ein weiterer Unterschied besteht darin, daß die Entriegelungsvorrichtung 63 ein Signal über eine Leitung 85 an die Steuereinrichtung 3 leitet.

Darüber hinaus ist der Steuereinrichtung 3 ein Speicherbaustein 86, vorzugsweise ein EEPROM, zugeordnet.

Auch die in Figur 3 gezeigte Schaltungsanordnung entspricht im wesentlichen der bereits mit Bezug auf die Figur 1 beschriebenen, so daß auf eine nochmalige detaillierte Beschreibung verzichtet wird.

Auch hier besteht der einzige Unterschied in der Ausbildung des Schalters 13, der im vorliegenden Fall als Highside-Halbleiterschalter ausgeführt ist.

Um diesen Schalter 13 in der offenen Stellung zu halten, wird von der Versorgungsleitung 9 die Spannung abgegriffen und mittels eines Inverters 91 über eine Leitung 93 und einen Filter 95 dem Taktgenerator 49 zugeführt. Das Signal wird im Taktgenerator 49 so verarbeitet, daß ein geöffneter Schalter 13 zu einer Unterbrechung der Takterzeugung führt.

Darüber hinaus ist die Entriegelungsvorrichtung 63 lediglich als Taster 65 ausgebildet, der über eine Leitung 97 ein Rücksetzsignal dem Zähler 43 zuführt. Gleichzeitig wird auch der Steuereinrichtung 3 über eine Leitung 99 ein Entriegelungs-Signal zugeführt.

Darüber hinaus wird das Triggersignal für den Watchdog 69 direkt von der Steuereinrichtung 3 über eine Leitung 101 zugeführt.

Die Funktion der Schaltungsanordnung wird nun anhand des Ausführungsbeispiels gemäß Figur 1 näher beschrieben.

Die Schaltungsanordnung 1 besitzt zwei unabhängig voneinander arbeitende Wege zur Abschaltung des Brenners. So lassen sich die Magnetventile 7 entweder über die Schalter 17 von der Steuereinrichtung 3 oder gemeinsam über den Schalter 13 durch die Sicherheitseinrichtunq 5 schließen.

Ein Fehlerfall liegt im Normalbetrieb beispielsweise dann vor, wenn die Magnetventile geöffnet sind und somit ein entsprechendes Signal über die Leitung 23 an die Sicherheitseinrichtung 5 liefern und die Flammüberwachungseinrichtung anzeigt, daß keine Flamme vorhanden ist, wobei ein entsprechendes Signal über die Leitung 27 an die Sicherheitseinrichtung 5 übermittelt wird. Die beiden Signale werden dann in der Verknüpfungseinrichtung 37 derart verknüpft, daß ein Taktsignal dem Zähler 43 zugeführt wird. Dieser zählt hoch, wobei die Ausgangssignale Q0 bis Q3 so verknüpft werden, daß nach einer bestimmten Verzögerungszeit das Relais 61 aktiviert und damit der Schalter 13 geöffnet wird. Die Magnetventile 7 werden dabei geschlossen und die Gaszuführung unterbrochen.

Beim Zünden des Brenner, das heißt, nach Eingang einer Wärmeanforderung über die Leitung 33, entsteht jedoch der Zustand, daß die Magnetventile zwar geöffnet, der Brenner jedoch noch keine Flamme liefert. Dieser Zustand darf jedoch nicht dazu führen, daß das Relais 61 den Schalter 13 öffnet.

Dazu ist der Zähler 43 vorgesehen, der nach Öffnen der Ventile 7 zunächst hochzählt, und das Relais 61 noch nicht auslöst. Erst nach Erreichen des durch die UND-Gatter 57,59 bestimmten Zählerstandes wird der Schalter 13 geöffnet. Vorzugsweise ist der Taktgenerator 49 und die Verschaltung der Ausgänge des Zählers 43 so ausgestaltet, daß sich eine Verzögerungszeit von etwa 10 Sekunden ergibt. Detektiert die Flammüberwachungseinrichtung innerhalb dieser Zeitperiode eine Flamme, wird das entsprechende Signal von der Verknüpfungseinrichtung 37 verarbeitet und die Zuführung des Taktsignals zum Zahler 43 unterbrochen. Vielmehr wird in diesem Zustand der Zähler dekrementiert, bis er den kleinsten Wert erreicht hat.

Die Sicherheitseinrichtung 5 führt darüber hinaus eine Überwachung der Steuereinrichtung 3 durch.

Diese erfolgt mittels des Watchdogs 69, der ein von der Steuereinrichtung 3 periodisch generiertes Triggersignal empfängt. Dieses Triggersignal wird über die Leitungen 67 und das UND-Gatter 59 übertragen. Fällt der Triggerimpuls nun in das vom Watchdog 69 generierte Zeitfenster, arbeitet die Steuereinrichtung 3 ordnungsgemäß. Ist jedoch eine Abweichung feststellbar, wird über die Leitung 35 ein Prüfsignal an die Verknüpfungseinrichtung 37 übermittelt. Dieses führt dann zum Hochzählen des Zählers 43 und zum Auslösen des Relais 61, sofern der Zähler innerhalb der Verzögerungszeit nicht wieder angehalten wird.

An dieser Stelle ist anzumerken, daß der von der Steuereinrichtung 3 generierte Triggerimpuls so kurz ist, daß das Relais 61 dadurch nicht beeinflußt wird.

Darüber hinaus ist durch die Wahl von zwei Taktfrequenzen die Möglichkeit gegeben, den Zähler 43 bei Vorliegen eines Signals des Watchdogs 69 schneller zu inkrementieren als im erstgenannten Fall, so daß die Verzögerungszeit bei einer Störung der Steuereinrichtung 3 beispielsweise nur 2,5 Sekunden beträgt. Neben der Überprüfung der Steuereinrichtung 3 durch die Sicherheitseinrichtung 5 ist auch eine Prüfung der Funktionsfähigkeit der Sicherheitseinrichtung 5 durch die Steuereinrichtung 3 gegeben.

Zur Prüfung des Watchdogs 69 erzeugt die Steuereinrichtung 3 einen nicht ins Zeitfenster passenden Triggerimpuls, der zur Generierung eines Prüfsignals und zum Hochzählen des Zählers 43 führt. Eine Funktionsfähigkeit des Zählers 43 liegt dann vor, wenn die Steuereinrichtung 3 zunächst ein Ausgangssignal am UND-Gatter 57 über die Leitung 67.1 und kurz darauf ein Signal am Ausgang Q3 des Zählers 43 über die Leitung 67.2 detektiert.

Um jedoch ein Auslösen des Relais 61 zu verhindern, wird die Prüfung sofort unterbrochen, wenn das Signal am Ausgang Q3 detektiert wird.

In gleicher Weise erfolgt eine weitere Prüfung des Watchdogs 69, wobei jedoch nicht ein zeitlich falsch liegender Triggerimpuls, sondern kein Triggerimpuls erzeugt wird. Auch in diesem Fall wird die Funktionsfahigkeit durch die hintereinander detektierten Signale über die Leitungen 67.1 und 67.2 bestätigt.

Eine weitere Prüfung der Sicherheitseinrichtung 5 erfolgt dadurch, daß das Ionisations-Signal von der Steuereinrichtung 3 über die Leitung 29 unterdrückt wird. Auch dies hat bei einwandfreier Funktionsfähigkeit zur Folge, daß der Zähler 43 inkrementiert wird und somit kurz hintereinander erscheinende Signale über die leitung 67.1 und die Leitung 67.2 detektierbar sind. Um ein Auslösen des Relais zu vermeiden, wird die Unterdrückung des Ionisationssignals sofort aufgehoben, wenn das Ausgangssignal Q3 des Zählers 43 über die Leitung 67.2 detektiert wird.

Fallen diese Prüfungen alle positiv aus, so ist bestätigt, daß die Schaltungsanordnung 1 bis zum Schalter 13 fehlerfrei arbeitet.

Je nach Ausführungsform findet die Abschaltung durch die Sicherheitseinrichtung 5 beispielsweise nur bei Sicherheitsfehlern der Klasse C statt, wobei bei allen anderen Sicherheitsfehlern die Steuereinrichtung 3 über die Schalter 17 eine Abschaltung herbeiführt. Selbstverständlich ist es auch möglich, bei Sicherheitsfehlern generell die Abschaltung über den Schalter 13 durchzuführen.

Die Entriegelung des bistabilen Relais 61 gemäß Figur 1 erfolgt über die Entriegelungseinrichtung 63 und den Taster 65, durch den ein in umgekehrter Richtung fließender Strom durch das Relais geschickt wird, so daß der Schalter 13 in die eingeschlossene Stellung zurückschaltet. Durch entsprechende Ausgestaltung der Entriegelungseinrichtung 63 ist es möglich, eine Entriegelung erst nach Ablauf einer bestimmten Zeit, beispielsweise zwei Sekunden, zu ermöglichen. Eine einfache Realisierung wäre in diesem Fall ein RC-Schaltglied.

Die Entriegelung der Schalter 17 erfolgt ebenfalls über einen nicht dargestellten Taster oder eine Datenleitung, die der Steuereinrichtung 3 den Befehl zum Schließen der Schalter 17 übermittelt.

Zusätzlich zu dem Schließen der Schalter 17 wird eine beim öffnen der Schalter in den Speicher 86 geschriebene Verriegelungsmarkierung wieder gelöscht.

Vorzugsweise läßt sich der Watchdog 69 und der digitale Logikteil der Schaltungsanordnung 1 diskret mit wenigen CMOS-Logik-IC's realisieren. Zur weiteren Miniaturisierung bietet sich jedoch eine Lösung mit programmierbaren Logikbausteinen (semi-ASIC aus einem Gate-Array oder Standard-Cell-Design) an. So laßt sich zusammen mit einem Mikrocomputer für die Steuereinrichtung 3 und entsprechender Software ein kompakter Gasfeuerungsautomat bewerkstelligen.

## Patentansprüche

1. Verfahren zur Überprüfung einer Schaltungsanordnung zum Überwachen eines brennstoffbeheizten Gerätes mit einer Steuereinrichtung (3), der zumindest ein sicherheitsrelevantes Eingangssignal zugeführt ist, und einer Sicherheitseinrichtung (5), die eine mit einem Takt versorgte Zählvorrichtung (43) und eine Schaltvorrichtung (13) zum Abschalten mindestens eines Ventils (7.1, 7.2) in einer Brennstoffzufuhr aufweist, wobei die Abschaltung abhängig von dem sicherheitsrelevanten Eingangssignal der Steuereinrichtung (3) und einem Zählerstand der Zählvorrichtung erfolgt, **dadurch gekennzeichnet, daß** die Steuereinrichtung (3) zumindest zwei Ausgänge (67.1, 67.2) der Zählvorrichtung (43) überwacht, und auf die Fehlerfreiheit der Schaltungsanordnung schließt, wenn die Steuereinrichtung (3) nach Generierung eines Prüfsignals zunächst ein Signal an einem Ausgang (67.1) der Zählvorrichtung (43) und kurz darauf ein Signal auf dem anderen Ausgang (67.2) der Zählvorrichtung detektiert.

2. Schaltungsanordnung zum Überwachen eines brennstoffbeheizten Gerätes mit einer Steuereinrichtung (3), der zumindest ein sicherheitsrelevantes Eingangssignal zugeführt ist, und einer Sicherheitsanordnung (5), die eine mit einem Takt versorgte Zählvorrichtung (43) und eine Schaltvorrichtung (13) zum Abschalten mindestens eines Ventils (7.1,7.2) in einer Brennstoffzufuhr aufweist, wobei die Abschaltung abhängig ist von dem sicherheitsrelevanten Eingangssignal der Steuereinrichtung (3) und einem Zählerstand der Zählvorrichtung, **dadurch gekennzeichnet, dass** die Steuereinrichtung (3) mit zumindest zwei Ausgängen (67.1, 67.2) der Zählvorrichtung (43) verbunden ist, um eine bestimmte Abfolge von Ausgangssignalen zu detektieren, und dass mittels der Steuereinrichtung (3) ein Prüfsignal generierbar ist, das die Zälilvorrichtung (43) zum Zählen veranlasst.

3. Schaltungsanordnung nach Anspruch 2, **dadurch gekennzeichnet, daß** die Schaltvorrichtung (13) als Halbleiter-Schalter ausgebildet ist, und daß Mittel (91, 93) vorgesehen sind, die bei geöffnetem Halbleiter-Schalter die Taktversorgung der Zählvorrichtung unterbrechen

4. Schaltungsanordnung nach Anspruch 2, **dadurch gekennzeichnet, daß** die Schaltvorrichtung ein Relais (61), vorzugsweise ein bistabiles Relais, ist.

5. Schaltungsanordnung nach Anspruch 2, **dadurch gekennzeichnet, daß** die Schaltvorrichtung (13) als Halbleiter-Schalter, vorzugsweise als Highside-Halbleiterschalter ausgebildet ist.

6. Schaltungsanordnung nach Anspruch 2, **dadurch gekennzeichnet, daß** die Sicherheitseinrichtung (5) eine Verknüpfungsvorrichtung (37) aufweist, der das sicherheitsrelevante Eingangssignal, das Prüfsignal und zumindest ein Taktsignal zugeführt sind, wobei das Taktsignal der Zählvorrichtung (43) abhängig vom Eingangssignal und Prüfsignal zugeführt wird.

7. Schaltungsanordnung nach Anspruch 2, **dadurch gekennzeichnet, daß** die Zählvorrichtung zum Auf- und Abzählen ausgebildet ist.

8. Schaltungsanordnung nach Anspruch 7 **dadurch gekennzeichnet, daß** der Verknüpfungsvorrichtung (37) zwei Taktsignale unterschiedlicher Frequenz zugeführt sind, wobei ein Taktsignal zum Auf- und das andere Taktsignal zum Abzählen verwendet wird abhängig von den an der Verknüpfungsvorrichtung (37) anliegenden Signalen.

9. Schaltungsanordnung nach Anspruch 2, **dadurch gekennzeichnet, daß** zwei sicherheitsrelevante Eingangssignale der sicherheitseinrichtung (5) zugeführt sind, wobei ein Signal von einer Flammüberwachungseinrichtung und das andere Signal von dem Ventil (7) erzeugt wird.

10. Schaltungsanordnung nach Anspruch 2, **dadurch gekennzeichnet, daß** die Zählvorrichtung (43) eine Teilervorrichtung (51) aufweist, der das Taktsignal von einem Taktgenerator (49) zugeführt ist und ein oder zwei Taktsignale an die Verknüpfungsvorrichtung (37) leitet.

11. Schaltungsanordnung nach Anspruch 10, **dadurch gekennzeichnet, daß** das Teilerverhältnis der Teilervorrichtung (51) frei wählbar ist.

12. Schaltungsanordnung nach Anspruch 2, **dadurch gekennzeichnet, daß** die Schaltvorrichtung (61,13) in abgeschaltetem Zustand den Taktgenerator (49) deaktiviert.

13. Schaltungsanordnung nach Anspruch 2, **dadurch gekennzeichnet, daß** eine Entriegelungsvorrichtung (63) vorgesehen ist, die die Zählvorrichtung (43) zurücksetzt und die Schaltvorrichtung (61,13) einschaltet.

14. Schaltungsanordnung nach Anspruch 2, **dadurch gekennzeichnet, daß** eine weitere Verknüpfungseinrichtung (57,59) vorgesehen ist, der die Ausgangssignale der Zählvorrichtung (43) zugeführt sind und die davon abhängig ein Ausgangssignal generiert und an die Schaltvorrichtung (61) leitet.

15. Schaltungsanordnung nach Anspruch 2, **dadurch gekennzeichnet, daß** die Sicherheitseinrichtung (5) eine Prüfvorrichtung (69) aufweist, die ein vorzugsweise periodisches Signal von der Steuereinrichtung (3) empfängt und abhängig davon das Prüfsignal erzeugt.

## Claims

1. Method for checking a circuit arrangement for monitoring a fuel-heated appliance having a control device (3) to which at least one safety-relevant input signal is supplied, and having a safety device (5) which has a counting apparatus (43), which is supplied with a clock, and has a switching apparatus (13) for switching off at least one valve (7.1, 7.2) in a fuel supply, with the at least one valve (7.1, 7.2) being switched off as a function of the safety-relevant input signal to the control device (3) and of a count of the counting apparatus, **characterized in that** the control device (3) monitors at least two outputs (67.1, 67.2) of the counting apparatus (43) and deduces that there are no faults in the circuit arrangement when, after generating a test signal, the control device (3) first of all detects a signal at one output (67.1) of the counting apparatus (43) and, shortly after this, detects a signal at the other output (67.2) of the counting apparatus.

2. Circuit arrangement for monitoring a fuel-heated appliance having a control device (3) to which at least one safety-relevant input signal is supplied, and having a safety device (5) which has a counting apparatus (43), which is supplied with a clock, and has a switching apparatus (13) for switching off at least one valve (7.1, 7.2) in a fuel supply, with the at least one valve (7.1, 7.2) being switched off as a function of the safety-relevant input signal to the control device (3) and of a count of the counting apparatus, **characterized in that** the control device (3) is connected to at least two outputs (67.1, 67.2) of the counting apparatus (43) in order to detect a specific sequence of output signals, and **in that** the control device (3) can generate a test signal which causes the counting apparatus (43) to count.

3. Circuit arrangement according to Claim 2, **characterized in that** the switching apparatus (13) is in the form of a semiconductor switch, and **in that** means (91, 93) are provided, which interrupt the clock supply to the counting apparatus when the semiconductor switch is open.

4. Circuit arrangement according to Claim 2, **characterized in that** the switching apparatus is a relay (61), preferably a bistable relay.

5. Circuit arrangement according to Claim 2, **characterized in that** the switching apparatus (13) is in the form of a semiconductor switch, preferably a high-side semiconductor switch.

6. Circuit arrangement according to Claim 2, **characterized in that** the safety device (5) has a logic apparatus (37), to which the safety-relevant input signal, the test signal and at least one clock signal are supplied, with the clock signal being supplied to the counting apparatus (43) as a function of the input signal and of the test signal.

7. Circuit arrangement according to Claim 2, **characterized in that** the counting apparatus is designed to count up and down.

8. Circuit arrangement according to Claim 7,
**characterized in that** the logic apparatus (37) is supplied with two clock signals at different frequencies, with one clock signal being used for counting up and the other clock signal being used for counting down, as a function of the signals which are applied to the logic apparatus (37).

9. Circuit arrangement according to Claim 2, **characterized in that** two safety-relevant input signals are supplied to the safety device (5), with one signal being produced by a flame monitoring device, and the other signal being produced by the valve (7).

10. Circuit arrangement according to Claim 2, **characterized in that** the counting apparatus (43) has a divider apparatus (51), to which the clock signal is supplied from a clock generator (49) and passes one or two clock signals to the logic apparatus (37).

11. Circuit arrangement according to Claim 10, **characterized in that** the division ratio of the divider apparatus (51) is freely variable.

12. Circuit arrangement according to Claim 2, **characterized in that**, when it is switched off, the switching apparatus (61, 13) deactivates the clock generator (49).

13. Circuit arrangement according to Claim 2, **characterized in that** an unlocking apparatus (63) is provided, which resets the counting apparatus (43) and switches on the switching apparatus (61, 13).

14. Circuit arrangement according to Claim 2, **characterized in that** a further logic device (57, 59) is provided, to which the output signals from the counting apparatus (43) are supplied and which, as a function of this, generates an output signal and passes it to the switching apparatus (61).

15. Circuit arrangement according to Claim 2, **characterized in that** the safety device (5) has a test apparatus (69), which receives a preferably periodic signal from the control device (3) and produces the test signal as a function of this.

## Revendications

1. Procédé pour le contrôle d'un montage destiné à surveiller un appareil chauffé par combustible, comprenant un dispositif de commande (3) auquel est transmis au moins un signal d'entrée intervenant pour la sécurité, et un dispositif de sécurité (5) qui comprend un dispositif de comptage (43) alimenté en cadence et un montage (13) destiné à couper au moins une vanne (7.1, 7.2) intercalée dans une arrivée de combustible, la coupure s'effectuant en fonction du signal d'entrée intervenant pour la sécurité du dispositif de commande (3) et d'un état de compteur du dispositif de comptage,
**caractérisé en ce que**
le dispositif de commande (3) surveille au moins deux sorties (67.1, 67.2) du dispositif de comptage (43), et en déduit l'absence de défaut du montage lorsque, après la génération d'un signal de contrôle, le dispositif de commande (3) détecte tout d'abord un signal à une sortie (67.1) du dispositif de comptage (43) et, juste après, un signal sur l'autre sortie (67.2) du dispositif de comptage.

2. Montage pour la surveillance d'un appareil chauffé par combustible, comprenant un dispositif de commande (3) auquel est transmis au moins un signal d'entrée intervenant pour la sécurité et un dispositif de sécurité (5) qui présente un dispositif de comptage (43) alimenté en cadence et un dispositif de commutation (13) destiné à couper au moins une vanne (7.1, 7.2) intercalée dans une arrivée de combustible, la coupure dépendant du signal d'entrée intervenant pour la sécurité du dispositif de commande (3) et d'un état de compteur du dispositif de comptage,
**caractérisé en ce que**
le dispositif de commande (3) est relié à au moins deux sorties (67.1, 67.2) du dispositif de comptage (43) pour détecter une succession déterminée de signaux de sortie, et un signal de contrôle qui amène le dispositif de comptage (43) à compter peut être généré au moyen du dispositif de commande (3).

3. Montage selon la revendication 2,
**caractérisé en ce que**
le dispositif de commutation (13) est réalisé sous la forme d'un interrupteur à semi-conducteur, et il est prévu des moyens (91, 93) qui interrompent l'alimentation en cadence du dispositif de comptage lorsque l'interrupteur à semi-conducteur est ouvert.

4. Montage selon la revendication 2,
**caractérisé en ce que**
le dispositif de commutation est un relais (61), de préférence un relais bistable.

5. Montage selon la revendication 2,
**caractérisé en ce que**
le dispositif de commutation (13) est constitué par un interrupteur à semi-conducteur, de préférence un interrupteur à semi-conducteur Highside.

6. Montage selon la revendication 2,
**caractérisé en ce que**
le dispositif de sécurité (5) présente un dispositif de combinaison (37) auquel sont transmis le signal d'entrée intervenant pour la sécurité, le signal de contrôle et au moins un signal cadencé, le signal cadencé étant transmis au dispositif de comptage (43) en fonction du signal d'entrée et du signal de contrôle.

7. Montage selon la revendication 2,
**caractérisé en ce que**
le dispositif de comptage est construit pour compter en montant et en descendant.

8. Montage selon la revendication 7,
**caractérisé en ce que**
le dispositif de combinaison (37) reçoit deux signaux cadencés de fréquences différentes, un signal cadencé étant utilisé pour le comptage en montant et l'autre signal cadencé pour le comptage en descendant, selon les signaux présents sur le dispositif de combinaison (37).

9. Montage selon la revendication 2,
**caractérisé en ce que**
deux signaux d'entrée intervenant pour la sécurité sont envoyés au dispositif de sécurité (5), un signal étant produit par un dispositif de surveillance de la flamme et l'autre signal par la vanne (7).

10. Montage selon la revendication 2,
**caractérisé en ce que**
le dispositif de comptage (43) présente un dispositif diviseur (51) auquel le signal cadencé est transmis par un générateur de cadence (49) et qui transmet un ou deux signaux cadencés au dispositif de combinaison (37).

11. Montage selon la revendication 10,
**caractérisé en ce que**
le rapport de division du dispositif diviseur (51) peut être choisi librement.

12. Montage selon la revendication 2,
**caractérisé en ce que**
le dispositif de commutation (61, 13) désactive le générateur de cadence (49) dans l'état déconnecté.

13. Montage selon la revendication 2,
**caractérisé en ce qu'**
il est prévu un dispositif de déverrouillage (63) qui remet le dispositif de comptage (43) à zéro et qui met à l'état actif le dispositif de commutation (61, 13).

14. Montage selon la revendication 2,
**caractérisé en ce qu'**
il est prévu un dispositif de combinaison additionnel (57, 59) auquel sont transmis les signaux de sortie du dispositif de comptage (43) et qui, en fonction de ces signaux, génère un signal de sortie et le transmet au dispositif de commutation (61).

15. Montage selon la revendication 2,
**caractérisé en ce que**
le dispositif de sécurité (5) comprend un dispositif de contrôle (69) qui reçoit un signal, de préférence périodique, du dispositif de commande (3) et, en fonction de ce signal, produit le signal de contrôle.
